# EUROPÄISCHE PATENTSCHRIFT

(11) **EP 0 065 669 B1**
(45) Veröffentlichungstag und Bekanntmachung des Hinweises auf die Patenterteilung: **08.08.1984**
(21) Anmeldenummer: 82103749.6
(22) Anmeldetag: 03.05.1982
(51) Int. Cl.: E06B 9/36

(54) **Vorhanglamelle**
Lamella of a blind
Lamelle de store

(30) Priorität: 22.05.1981 DE 3120364
(43) Veröffentlichungstag der Anmeldung: 01.12.1982
(73) Patentinhaber: bautex Adolf Stöver Söhne KG, D-27607 Langen (DE)
(72) Erfinder: Driessen, Edgar, Dipl.-Ing., D-6407 Schlitz (DE)
(74) Vertreter: Walther, Horst, Dipl.-Ing.

## Beschreibung

Die Erfindung betrifft eine Vorhanglamelle mit einem oberen Aufhänger und einem unteren Belastungs-Mittel.

Vorhanglamellen dienen bekanntlich als Sonnen- oder Sichtschutz. Zum Aufhängen der Lamelle dient ein meistens in eine obere Schlaufe der Lamelle eingeführter Aufhänger, welcher mit einem Nasenstück ausgerüstet ist, das durch eine Öffnung in der Schlaufe der Lamelle gesteckt ist. In die untere Schlaufe der Lamelle ist meistens eine Metallplatte eingelegt, die das die Belastung ergebende Mittel darstellt.

Bei dieser Ausbildung ist nicht sichergestellt, daß die Tendenz der Lamellen zum Verwinden, d. h. zum Drehen um die Längsachse, völlig ausgeschaltet ist. Zwar kann man die die Belastung ergebenden Mittel gewichtsmäßig erhöhen; jedoch sind in dieser Hinsicht naturgemäß gewisse Grenzen gesetzt.

Der Erfindung liegt die Aufgabe zugrunde, eine Vorhanglamelle mit einem oberen Aufhänger und einem unteren eine Belastung ergebenden Mittel zu schaffen, die so ausgebildet ist, daß die Neigung der Lamelle zum Drehen weitgehend ausgeschaltet ist.

Das wird erfindungsgemäß dadurch erreicht, daß der Aufhänger und/oder das Belastungs- Mittel nur im Bereich der Lamellenlängsränder angreifen, so daß die durch das Belastungs- Mittel bewirkte Längsspannung der Lamelle nur oder vorwiegend an den Längsrändern der Lamelle auftritt. Es entstehen dabei Kraftwirkungen, wie sie mit einer an zwei Seilen aufgehängten Schaukel vergleichbar sind.

Im einzelnen kann die Ausbildung dabei so getroffen sein, daß der Aufhänger und das Belastungs-Mittel platterförmige oder streifenförmige Teile zum Beispiel aus Metall sind, welche Vorsprünge oder Erhebungen besitzen, die sich im Randbereich der Lamelle oben bzw. unten abstützen.

Dabei liegen zweckmäßig die platten- oder steifenförmigen Teile in endseitigen Schlaufen der Lamelle ein, so daß die Vorsprünge bzw. Erhebungen die Belastung nur im Randbereich auf die Lamelle übertragen.

Nach einer anderen Ausführungsform sind die Aufhänger und/oder das Belastungs-Mittel außen an der Lamelle im Randbereich befestigte Teile in Platten- oder Zylinderform oder in einer arderen geometrischen Gestaltung.

Bei Lamellen, welche aus einem Material gefertigt sind, bei dem in Längsrichtung infolge der geringen Steifigkeit des Materials eine Wellenbildung zu befürchten ist, können diese Teile durch Stege miteinander verbunden sein, um eine gewisse Streckwirkung in Querrichtung der Lamelle zu erreichen.

In der Zeichnung sind mehrere beispielsweise Ausführungsformen dargestellt.
Fig.1-3 zeigen einige Ausführungsformen, bei denen der Aufhänger bzw. das Mittel im wesentlichen ein plattenförmiger Teil ist, der in den Schlaufen der Lamelle einliegt;
Fig. 3a zeigt einen Längsschnitt durch die Lamelle gemäß der Ausführungsform in Fig. 3;
Fig.4-6 zeigen eine Ausführungsform, bei der der Aufhänger bzw. das Mittel außen an der Lamelle angebracht sind;
Fig. 4a zeigt einen Längsschnitt durch den unteren Teil der Lamelle.

In Fig. 1 ist die Lamelle mit 1 bezeichnet. Sie besitzt in an sich bekannter Weise - wie das die Fig. 3a insbesondere zeigt - am unteren und oberen Ende die Schlaufen 2 bzw. 3. In diese Schlaufen sind der Aufhänger bzw. das die Belastung ergebende Mittel in Form von plattenförmigen Teilen 4 bzw. 5 eingelegt. Diese plattenförmigen Teile besitzen gemäß Fig. 1 und 2 Vorsprünge 4a bzw. 5a, die sich im Randbereich der Lamelle an der Lamelle - und zwar innerhalb der Schlaufe - abstützen.

Bei der Ausführungsform gemäß Fig. 2 sind diese Vorsprünge etwas breiter ausgebildet 4b bzw. 5b.

Bei der Ausführungsform gemäß Fig. 3 ist dieser plattenförmige Teil 4 bzw. 5 am Rande mit einer Erhebung 6 versehen, welche dadurch zustande konmt, daß der mittlere Teil des plattenförmigen Teils eine Vertiefung 7 aufweist.

Bei der Ausführungsform gemäß Fig. 4 sind der Aufhänger bzw. das Mittel außen an der Lamelle im Randbereich befestigte Teile 8. Diese Teile können ebenfalls plattenförmig sein (vgl. Fig.4a) und zum Beispiel mit der Lamelle auf irgendeine Weise verbunden, zum Beispiel verklebt oder verschraubt sein oder dergleichen.

Fig. 5 zeigt im wesentlichen das gleiche wie die Fig. 4; jedoch sind dabei die außen an der Lamelle befestigten Teile durch einen Quersteg 9 miteinander verbunden.

Fig. 6 zeigt wieder eine andere Ausführungsform. Dort sind die außen an der Lamelle befestigten Teile Zylinderstücke 10. Neigt die Lamelle infolge eines zu wenig steifen Materials zur Wellenbildung in Längsrichtung, dann können diese außen an der Lamelle befestigten Teile durch Stege 11 miteinander verbunden sein.

## Patentansprüche

1. Vorhanglamelle mit einem oberen Aufhänger und einem unteren Belastungs-Mittel, dadurch gekennzeichnet, daß der Aufhänger und/ oder das Belastungs-Mittel nur im Bereich der Lamellenlängsränder angreifen, so daß die durch die Belastungsmittel hervorgerufene Längsspannung der Lamelle nur oder vorwiegend an den Längsrändern auftritt.

2. Vorhanglamelle nach Anspruch 1, dadurch gekennzeichnet, daß der Aufhänger und/oder das Belastungs-Mittel plattenförmige oder streifenförmige Teile (4, 5) zum Beispiel aus Metall sind, welche Vorsprünge (4a, 5a, 4b, 5b) oder Erhebungen (6) besitzen, die sich im Randbereich der Lamelle oben bzw. unten abstützen.

3. Vorhanglamelle nach Anspruch 1, dadurch gekennzeichnet, daß die platten- oder streifenförmigen Teile in endseitigen Schlaufen (2) der Lamelle einliegen.

4. Vorhanglamelle nach Anspruch 1, dadurch gekennzeichnet, daß der Aufhänger und/oder das Belastungs-Mittel außen an der Lamelle im Randbereich befestigte Teile (8, 9,10) sind.

5. Vorhanglamelle nach Anspruch 4, dadurch gekennzeichnet, daß die Teile durch Stege (11) miteinander verbunden sind.

## Claims

1. Curtain lamina with an upper suspension device and a lower loading means, characterised thereby, that the suspension device and/or the loading means engage only in the region of the lorgitudinal edges of the lamina so that the longitudinal tension of the lamina brought about by the loading means occurs only or predominantly at the longitudinal edges.

2. Curtain lamina according to claim 1, characterised thereby, that the suspension device and/ or the loading means are plate-shaped or strip- shaped parts (4, 5), for example of metal, which possess projections (4a, 5a, 4b, 5b) or protrusions (6), which are supported above and below respectively in the edge region of the lamina.

3. Curtain lamina according to claim 1, characterised thereby, that the plate-shaped or strip- shaped parts lie in loops (2) at the ends of the lamina.

4. Curtain lamina according to claim 1, characterised thereby, that the suspension device and/ or the loading means are parts (8, 9, 10) fastened externally at the lamina in the edge region.

5. Curtain lamina according to claim 4, characterised thereby, that the parts are connected each with the other by webs (11).

## Revendications

1. Lame de store avec une suspension supérieure et un élément de charge inférieur, caractérisée en ce que la suspension supérieure et/ou l'élément de charge s'engrènent seulement dans la région des bords longitudinaux de la lame, de sorte que la contrainte longitudinale de la lame provoquée par l'élément de charge ne se produit que sur les bords longitudinaux ou principalement sur les bords longitudinaux.

2. Lame de store suivant la revendication 1, caractérisée en ce que la suspension et/ou l'élément de charge sont des pièces en forme de plaque ou en forme de bande (4, 5) par exemple en métal, qui possèdent des saillies (4a, 5a, 4b, 5b) ou des élévations (6) qui s'appuient en haut et en bas dans la région marginale de la lame.

3. Lame de store suivant la revendication 1, caractérisée en ce que les pièces en forme de plaque ou de bande sont logées dans les noeuds coulants terminaux de la lame.

4. Lame de store suivant la revendication 1, caractérisée en ce que la suspension et/ou l'élément de charge sont des pièces fixées à l'extérieur de la lame (8, 9, 10) dans la région marginale.

5. Lame de store suivant la revendication 1, caractérisée en ce que les pièces sont reliées l'une à l'autre par des traverses (11 ).
